# FASCICULE DE BREVET EUROPEEN

(11) **EP 0 248 172 B1**
(45) Date de publication et mention de la délivrance du brevet: **02.06.1993**
(21) Numéro de dépôt: 87105422.7
(22) Date de dépôt: 11.04.1987
(51) Int. Cl.: H04R 5/02, H04R 1/40

(54) **Enceinte stéréophonique**
Stereophonischer Lautsprecher
Stereophonic loudspeaker

(30) Priorité: 05.06.1986 CH 2282/86
(43) Date de publication de la demande: 09.12.1987
(73) Titulaire: SES SOUND ELECTRONIC SYSTEMS S.A., CH-1204 Genève (CH)
(72) Inventeur: Schupbach, Walter, CH-1197 Prangins/VD (CH)
(74) Mandataire: Micheli, Michel-Pierre

(56) Documents cités:
- FR-A- 2 378 418
- US-A- 3 892 624
- US-A- 4 249 037
- US-A- 4 365 688
- US-A- 4 572 325

## Description

On connaît des enceintes stéréophonique monolithiques telles que décrites par exemple dans le brevet américain US-A-4 572 325. De telles enceintes permettent, à l'aide d'un dispositif monolithique, c'est-à-dire ne comportant pas deux colonnes de restitution sonore, mais seulement une, une meilleure restitution de l'espace sonore, ou ambiance acoustique que les dispositifs traditionnels à deux enceintes. En particulier ces enceintes monolithiques permettent une excellente localisation du son par les auditeurs, soit une restitution stéréophonique des sons qui est pratiquement indépendante de la position de l'auditeur par rapport à l'enceinte ce qui n'est pas le cas lors de la restitution sonore a l'aide de deux enceintes ou colonnes distinctes.

L'inconvénient de ces enceintes monolithiques existantes réside dans le fait qu'elles travaillent exclusivement en réflexion et non pas en mode direct, c'est-à-dire qu'elles émettent des ondes sonores en direction d'une paroi qui les renvoie vers l'espace d'audition. Ceci est en effet un inconvénient car d'une part tous les locaux d'audition ne se prêtent pas à l'écoute par réflexion, il faut disposer d'une paroi nue, et d'autre part la qualité de la restitution est influencée par la nature de la paroi de réflexion, sa texture, dureté, rugosité, module d'élasticité, etc., ainsi que par la distance séparant cette paroi réflectrice de l'enceinte monolithique.

On connaît également des enceintes monolithiques travaillant en mode direct, c'est-à-dire que la propagation des sons se fait dans la direction de l'auditeur sans l'intermédiaire d'une paroi réfléchissante. Une telle enceinte est par exemple décrite dans le brevet US-A-3 892 624 qui divulgue une enceinte stéréophonique monolithique fonctionnant en mode direct dans laquelle on positionne une paire de haut-parleurs l'un par rapport à l'autre à une distance proportionnelle à la demi longueur d'onde d'une fréquence comprise entre 300 et 3000 Hz $\text{( d = γ/2 sin Θ )}$ ou Θ est l'angle formé entre une ligne passant par le centre des haut-parleurs et un auditeur. Les signaux alimentant les haut-parleurs gauche et droit sont des signaux composés (L'-R' et R'-L'). De cette façon on arrive à mesurer un maximum de pression des différentes composantes de son si l'on sépare les haut-parleurs d'une distance $\text{d = γ/2 sin Θ}$ . La pratique a montré que l'effet stéréophonique obtenu en utilisant des signaux composés et non pas des signaux purs pour alimenter les haut-parleurs est instable.

La présente invention a pour but la réalisation d'une enceinte stéréophonique monolithique obviant aux inconvénients précités tout en gardant les avantages relatifs à la qualité de la restitution sonore obtenue par les enceintes décrites dans le brevet américain US-A-4 572 325.

La présente invention a pour objet une enceinte monolithique comportant un premier groupe de transducteurs disposés suivant une première ligne et alimentés par le signal du canal "droit" d'un amplificateur d'une chaîne Hi-Fi ainsi qu'un second groupe de transducteurs disposés suivant une seconde ligne formant un angle avec ladite première ligne, et alimentés par le signal du canal "gauche" dudit amplificateur, caractérisé par le fait que le mode de propagation des ondes sonores de l'enceinte vers l'auditeur est le mode direct, sans réflexion; par le fait que les signaux "droit" et "gauche" alimentant les groupes de transducteurs sont en phase; par le fait que les chemins séparant les zones actives de deux transducteurs associés, appartenant chacun à un des groupes, sont égaux à un multiple impair de la demi longueur d'onde d'une fréquence comprise entre 300 et 1000 Hz créant ainsi un couplage acoustique pour cette fréquence entre ces deux transducteurs associés; et par le fait que la fréquence de couplage de chaque paire de transducteurs est différente de celle couplant acoustiquement les autres paires de transducteurs.

Le dessin annexé illustre schématiquement et à titre d'exemple les modes de localisation humaine de sources sonores ainsi que différentes formes d'exécution et variantes de l'enceinte sonore selon l'invention.

La figure 1 est un diagramme illustrant les zones de perception sonore humaine, de la musique, et de la parole en fonction de l'intensité sonore et de la fréquence du son ainsi que la zone dans laquelle la localisation d'une source sonore est possible.

La figure 2 est un diagramme illustrant en fonction de l'intensité sonore et de la fréquence du son les zones dans lesquelles la localisation de la source sonore s'effectue par le différentiel de temps respectivement d'intensité sonore entre la partie active d'une oreille et de l'autre.

La figure 3 illustre les signaux sonores perçus par les oreilles gauche et droite d'un auditeur provenant d'une source située en avant et sur sa gauche.

Les figures 4 à 6 illustrent trois variantes d'une première forme d'exécution de l'enceinte selon l'invention.

Les figures 7 à 9 illustrent une seconde forme d'exécution de l'enceinte selon l'invention.

La figure 10 illustre les zones d'audition stéréophoniques des dispositifs illlustrés aux figures 4 à 6.

Les figures 11 et 12 illustrent une troisième forme d'exécution de l'enceinte selon l'invention.

La figure 13 illustre une quatrière forme d'exécution de l'enceinte selon l'invention.

La figure 14 illustre une cinquième forme d'exécution de l'enceinte selon l'invention.

Des études récentes, principalement empiriques, permettent d'approcher la physiologie de l'écoute humaine particulièrement dans le domaine de la localisation des sons, bruits, etc. perçus.

De ces études il ressort quelques constatations qui sont illustrées aux figures 1 à 3. La figure 1, montre que l'oreille humaine est sensible, pour la perception de la musique dans une plage A allant d'environ 20Hz à 20KHz pour une intensité allant de 20 à 90dB. Pour la parole l'oreille humaine est sensible dans une plage B plus restreinte et ce n'est que pour la zone provenant de la plage C, 300Hz à 5KHz; 40dB à 70dB, restreinte, que la personne qui écoute est capable de localiser la provenance des sons.

Cette localisation s'effectue grâce à deux paramètres, d'une part le différentiel de temps Δt séparant la perception d'un même front d'ondes par l'oreille gauche et l'oreille droite et d'autre part le différentiel de pression sonore Δp d'un front d'ondes entre les deux oreilles. La figure 2 montre que les deux paramètres Δt et Δp permettant la localisation d'un son, sont utilisés de façon pratiquement équivalente pour la zone D centrée autour de 1100Hz, en dessus de cette fréquence c'est le différentiel de pression sonore ΔP qui est prépondérant, tandis qu'au-dessous de cette fréquence c'est le différentiel de temps Δt qui est prépondérant pour la localisation du son.

La figure 3 illustre la perception par l'oreille gauche G et par l'oreille droite D d'un auditeur d'un son, front d'ondes audible, provenant du point P. Si l'oreille gauche G perçoit le son au temps to avec une intensité P1 l'oreille droite D percevra ce son au temps $\text{(to + Δt)}$ et avec une intensité ou pression sonore ( $\text{P2 = P1 - ΔP}$ ).

A partir de ces constations que le titulaire a pu expérimentalement mettre en évidence, il en déduit que pour permettre une audition stéréophonique se rapprochant au mieux des conditions d'écoute réelles il faut que le dispositif de restitution du son permette pratiquement en toute part d'une salle d'écoute de réaliser, pour des fréquences comprises entre 300Hz et 4Khz et des pressions acoustiques comprises entre 40dB et 90dB, par la combinaison de signaux gauches et droits provenant de sources distinctes mais localisés dans une seule enceinte stéréophonique, la reproduction des paramètres Δt et Δp tels qu'ils seraient engendrés lors d'une écoute en direct de sons provenant de sources ayant des positions différentes par rapport à l'auditeur.

Ceci peut être réalisé en enregistrant les signaux gauches et droits à l'aide d'une tête d'écoute formée de deux micros séparés par la distance moyenne séparant les deux oreilles d'une personne, puis en alimentant avec ces signaux gauches-droits, pour la plage de fréquence allant de 300Hz à 4Khz au moins, une pluralité de couples, de haut-parleurs, chacun de ces couples de haut-parleurs, étant couplé acoustiquement pour une fréquence différente. De plus les couples de haut-parleurs sont de préférence disposés les uns par rapport aux autres de manière à créer un front d'ondes continu, compte tenu des différentes fréquences de couplage.

De cette façon on peut restituer pour un auditeur placé pratiquement n'importe où dans la salle d'écoute les paramètres permettant la localisation des sons tels qu'ils auraient été perçus par un auditeur en direct situé au centre de la salle d'écoute.

La première forme d'exécution de l'enceinte stéréophonique monolithique selon l'invention répondant aux critères énoncés ci-dessus est illustrée en perspective à la figure 4. Elle comporte une enceinte présentant la forme d'une section droite d'un prisme ayant en coupe la forme d'un triangle isocèle dont la base est formée par le petit côté.

Les deux autres côtés 1,2 servent de support à des groupes de haut-parleurs affectés chacun à un canal droit, respectivement gauche; chacun de ces groupes présentant le même nombre de haut-parleurs. Ces deux côtés 1,2 et la base 3 de cette enceinte sont reliés par des parois frontale 4 et arrière 5 formant ainsi une enceinte fermée.

Chaque haut-parleur 6,7,8,9,10 d'un groupe est associé avec un haut-parleur 11,12,13,14,15 du second groupe pour former un couple de haut-parleurs séparés par une distance différente d'un couple à l'autre permettant de réaliser un couplage acoustique de chacun de ces couples sur une fréquence différente. Dans l'exemple illustré le couple de haut-parleurs 6, 11 est séparé par une distance a correspondant à la demi longueur d'onde d'une fréquence de 300Hz. Les distances b, c, d, et e séparant les haut-parleurs des autres couples correspondent respectivement à la demi longueur d'onde de fréquence de 450, 650, 950 et 2000Hz.

On réalise ainsi pour ces couples de haut-parleurs des couplages acoustiques pour des fréquences bien déterminées s'étageant entre 200Hz et 3KHz, soit dans la plage de fréquence nécessaire à la localisation du son.

Il est évident que les caractéristiques de réponse des haut-parleurs de différents couples peuvent être identiques ou différentes. Dans ce dernier cas, le couple de haut-parleurs 6,11 est plus particulièrement adapté à la restitution des basses fréquences tandis que le couple 10,15 est plus particulièrement adapté à la restitution des fréquences élevées.

La qualité de la restitution sonore dépend en grande partie de la qualité des haut-parleurs, tandis que la spatialité ou ambiance sonore (incorporant la localisation des sons) dépend en grande partie du couplage entre les haut-parleurs des différents couples couvrant la plage de fréquence comprise entre 300 et 1000 Hz (Δt).

Une telle enceinte stéréophonique monolithique peut être placée au milieu d'une salle d'écoute et générer une écoute stéréophonique de bonne qualité dans des zones X,Y telles que celles illustrées à la figure 10.

La figure 5 illustre une variante de cette première forme d'exécution dans laquelle les haut-parleurs de certains couples au moins sont alimentés par les amplificateurs gauche 16 respectivement droite 17 au travers de filtres passe-bandes 18, 19 sélectionnant pour chacun des couples de haut-parleurs ainsi alimentés une bande de fréquence passante différente. La bande passante affectée à un couple de haut-parleurs sera voisine de la fréquence correspondant à la demi longueur d'ondes séparant lesdits haut-parleurs de sorte que ce mode d'alimentation renforce encore le couplage acoustique et donc l'effet de spatialité de la restitution sonore. Il est à noter que l'effet de localisation dépend principalement des fronts d'onde d'une fréquence comprise entre 300 Hz et 1KHz et de la différence de pression Δp entre 1000 et 4000Hz et que cette localisation s'effectue très rapidement pendant la première milliseconde alors que la qualité de la transmission musicale dépend d'une gamme de fréquence bien plus étendue 20 Hz à 20KHz et est perçue par le cerveau humain pendant un laps de temps allant de 1 à 3 secondes. Il est donc en pratique tout à fait possible de distinguer entre les moyens permettant la localisation du son de ceux permettant la restitution fidèle des sons (musique, bruits, etc).

Dans la variante illustrée à la figure 6 le couplage acoustique des haut-parleurs appartenant à un couple donné s'effectue non pas par les distances, a....e, les séparant par l'intérieur de l'enceinte comme précédemment mais du fait que la longueur de la demi circonférence a'....e' correspondant à la longueur d'un front d'onde les séparant par l'extérieur de l'enceinte, si l'on considère une propagation sphérique des ondes sonores, est égale à un multiple impair de la demi longueur d'ondes correspondant à la fréquence de couplage désirée. On obtient ici un couplage extérieur à l'enceinte. Dans d'autre exécution on peut envisager de réaliser une enceinte dans laquelle seraient réalisés tant un couplage intérieur à l'enceinte qu'un couplage extérieur à l'enceinte.

Dans une forme d'exécution telle que celle illustrée à la figure 6 les fronts d'onde provoqués par les différents couples de haut-parleurs ne sont pas synchronisés ce qui nuit tant à la localisation qu'à la fidélité de la restitution musicale. Pour palier à cet inconvénient on peut, à l'aide de lignes de retard incorporées dans l'alimentation en signaux électriques des couples de haut-parleurs, provoquer un décalage dans le temps, différent pour chaque couple de haut-parleurs, de ces signaux de telle sorte que dans le plan de symétrie de l'enceinte les fronts d'onde a'...e' soient synchronisés c'est-à-dire, que dans ce plan tous les fronts d'onde présentent un maximum à un moment donné. Cette cohérence du son est tout particulièrement importante pour la fonction de localisation de sorte qu'il est possible de limiter cette sychronisation aux couples de haut-parleurs accordés sur des fréquence comprises entre 300 et 1000Hz.

Dans la forme d'exécution illustrée aux figures 7 à 9, l'enceinte comporte un baffle plan 20 sur lequel sont fixés des groupes de haut-parleurs 21, 22, 23, 24 et 25, 26, 27, 28 disposés suivant deux droites formant un angle entre elles.

La paroi arrière de ce baffle est munie de chambres de résonance 29, 30, 31, 32 reliant les haut-parleurs des deux groupes formant des couples 21-25; 22-26; 23-27 et 24-28. Les dimensions de ces chambres de résonance sont telles qu'elles constituent pour des fréquences données étagées entre 300Hz et 1KHz, par exemple pour 350Hz, 450Hz, 650Hz et 950Hz des résonateurs permettant ainsi un couplage pour ces fréquences des couples de haut-parleurs correspondants.

Ce couplage permet à nouveau d'assurer la diffusion, pour les fréquences concernées les signaux gauche et droit avec décalages temporels Δt et de pression acoustique Δp propre à une perception parfaite de la localisation des sons et donc de réaliser une spatialité parfaite de la diffusion sonore par cette enceinte.

Les figures 11 et 12 illustrent une troisième forme d'exécution de l'enceinte stéréophonique monolithique formée d'une base 29, de deux baffles 30 d'un couvercle 31 et de deux parois terminales 32.

Chacun des baffles 30 sert de support à un groupe de haut-parleurs 33,34,35,36,37,38 formant des couples 33-36, 34-37 et 35-38.

Dans cette forme d'exécution on réalise comme précédemment un couplage entre les haut-parleurs d'un même couple à une fréquence donnée (comprise entre 300 Hz et 1KHz) différente pour chaque couple de haut-parleurs en s'assurant que les distances a, b, c soient égales à la demi longueur d'onde correspondant à la fréquence de couplage désirée.

De plus la disposition des haut-parleurs de chaque groupe, non seulement décalés en hauteur mais également en profondeur, permet de faire en sorte que dans le plan médian Z-Z de l'enceinte des sons, correspondant aux fréquences pour lesquelles les couples de haut-parleurs sont couplés, émis à un même instant, forment un front d'onde commun ce qui améliore encore la qualité de la réception sonore et les facultés de localisation.

Dans la forme d'exécution illustrée à la figure 13, l'enceinte comporte deux baffles frontaux 39, 40 inclinés vers l'arrière et formant un angle entre eux. L'enceinte est obtenue par une base, une paroi supérieure, une paroi arrière et des parois latérales. Des groupes de haut-parleurs sont fixés dans chacun des baffles 39, 40 et sont disposés de façon à former des couples 41-42; 43-44; 45-46. Un couplage interne ou externe est réalisé pour des fréquences déterminées entre 300Hz et 1KHz, entre les haut-parleurs d'un même couple pour assurer une bonne restitution des paramètres définissant la localisation des sons. En outre, les groupes de haut-parleurs sont répartis sur le baffle le long de courbes de telle façon à ce que, pour la fréquence de couplage, les fronts sonores des couples de haut-parleurs se confondent dans le plan de symétrie médian de l'enceinte.

Puisque comme on l'a vu précédement les informations relatives à la localisation spatiale ne sont nécessaires que dans une plage de fréquence comprise entre 300 et 3000Hz tandis que la restitution de la qualité du son exige une plage de fréquence allant jusqu'à environ 20'000Hz, on peut sans autre séparer ces informations. On peut ainsi réaliser une forme d'exécution de l'enceinte telle qu'illustrée à la figure 14 présentant une forme pyramidale tronquée de base carrée ou rectangulaire dont la face frontale est munie de haut-parleurs 47 pour les basses fréquences (20 à 300Hz), 48 pour les moyennes fréquences (300 à 3000Hz) et 49 pour les hautes fréquences (3000 à 30'000 Hz) alimentées par des signaux monos. Ces haut-parleurs 47,48 et 49 sont de bonne qualité et c'est eux qui constituent l'élément terminal de la chaine de reproduction fidèle de la musicalité.

En plus, cette enceinte comprend sur ces faces latérales trois couples de haut-parleurs 50,51 et 52 couplés comme on l'a vu précédemment sur des fréquences de par exemple 350Hz, 600Hz et 1KHz. La position de ces haut-parleurs est telle que les fronts d'onde dudit couple soient synchronisés pour lesdites fréquences dans un plan de symétrie de l'enceinte. Ces couples de haut-parleurs sont eux alimentés par des signaux stéréo permettant, comme on l'a vu précédement de diffuser les informations Δp et Δt dans toute la zone d'écoute qui permet une localisation des sons.

En variante on peut avoir un seul canal de spatialité coopérant dans les fréquences comprises entre 300 et 4'000Hz avec le canal musical pour transmettre les informations de localisation des sons.

De nombreuses formes d'exécutions et variantes peuvent être envisagées pour obtenir le résultat recherché mais toujours il faut, pour obtenir la spatialité désirée, que la disposition des haut-parleurs soit telle que des couples de haut-parleurs droite-gauche soient couplés acoustiquement, par l'intérieur et/ou par l'extérieur de l'enceinte, pour des fréquences différentes, comprises entre 300Hz et 1KHz. De plus, on augmente encore la qualité de la restitution si les haut-parleurs sont disposés de telle façon qu'un front d'onde commun soit réalisé dans le plan de symétrie de l'enceinte pour des ondes sonores émises par les différents couples de haut-parleurs pour les fréquences auxquelles ils sont couplés.

Pour les auditeurs habitués à une grande séparation des canaux gauche-droite telle qu'elle est retransmise par les enceintes stéréo actuelles, surtout lorsqu'elles ne sont pas alimentées par une matrice d'enregistrement correspondant à l'écoute humaine mais par une matrice à micros multiples par exemple on peut prévoir un couple de transducteurs supplémentaire couplés sur une fréquence 300 à 1000Hz et alimentés par des signaux gauche-droite en opposition de phase. On renforce ainsi l'effet de séparation des canaux.

## Revendications

1. Enceinte stéréophonique monolithique comportant un premier groupe de transducteurs (6,7,8,9,10) disposés suivant une première ligne et alimentés par le signal du canal "droit" d'un amplificateur d'une chaîne Hi-Fi ainsi qu'un second groupe de transducteurs (11,12,13,14,15) disposés suivant une seconde ligne formant un angle avec ladite première ligne, et alimentés par le signal du canal "gauche" dudit amplificateur, caractérisé par le fait que le mode de propagation des ondes sonores de l'enceinte vers l'auditeur est le mode direct, sans réflexion; par le fait que les signaux "droit" et "gauche" alimentant les groupes de transducteurs sont en phase; par le fait que les chemins (a,b,c,d) séparant les zones actives de deux transducteur associés (6,11;7,12;8,13;9,14;10,15), appartenant chacun à un des groupes, est égal à un multiple impair de la demi longueur d'onde d'une fréquence comprise entre 300 et 1000 Hz créant ainsi un couplage acoustique pour cette fréquence entre ces deux transducteurs associés; et par le fait que la fréquence de couplage de chaque paire de transducteurs est différente de celles couplant acoustiquement les autres paires de transducteurs.

2. Enceinte selon la revendication 1, caractérisée par le fait que le chemin (a,b,c,d,e) séparant les zones actives de deux transducteurs associés (6,11;7,12;8,13;9,14;10,15) et comptés suivant une droite relie lesdites zones actives par l'intérieur de l'enceinte.

3. Enceinte selon la revendication 1, caractérisée par le fait que le chemin (a',b',c',d',e') séparant les zones actives de deux transducteurs associés (6,11;7,12;8,13;9,14;10,15) et comptés le long d'un demi cercle relie ces zones actives par l'extérieur de l'enceinte.

4. Enceinte selon l'une des revendications 1 à 3, caractérisée par le fait que les haut-parleurs de chaque groupe (6,7,8,9,10;11,12,13,14,15) sont disposés suivant des droites définissant un plan perpendiculaire au plan de symétrie de l'enceinte et à la base (3) de l'enceinte.

5. Enceinte selon l'une des revendications 1 à 3, caractérisée par le fait que les haut-parleurs (21,22,23,24;25,26,27,28) de chaque groupe sont disposés suivant des droites définissant un plan perpendiculaire au plan de symétrie de l'enceinte et formant un angle avec la base de celle-ci.

6. Enceinte selon l'une des revendications 1 à 3, caractérisée par le fait que les groupes de haut-parleurs (33,34,35) sont disposés sur des lignes courbes définissant une surface perpendiculaire au plan de symétrie de l'enceinte.

7. Enceinte selon l'une des revendications précédentes, caractérisée par le fait qu'elle présente la forme générale d'une section d'un prisme triangulaire, tronqué ou non, dont un côté constitue la base (3), tandis que les deux autres (1,2) forment les baffles portant les hautparleurs.

8. Enceinte selon l'une des revendications 1 à 3, caractérisée par le fait qu'elle comporte un baffle plan (20) portant les haut-parleurs (21,22,23,24,25,26,27,28) disposés suivant deux lignes formant un angle entre elles, et par le fait que chaque couple de haut-parleurs (24,28;23,27;22,26;21,25) est relié par une chambre de résonance (29,30,31,32) accordée sur la fréquence de couplage dudit couple.

9. Enceinte selon l'une des revendications 1 à 7, caractérisée par le fait que chaque couple de haut-parleurs (24,28;23,27;22,26;21,25) est relié par une chambre de resonance (29,30,31,32) accordée sur la fréquence de couplage dudit couple.

10. Enceinte selon l'une des revendications précédentes, caractérisée par le fait que les couples de haut-parleurs (41,42;43,44;45,46) sont disposés de telle façon que les fronts d'ondes qu'ils émettent soient synchronisés dans le plan de symétrie (Z) de l'enceinte.

11. Enceinte selon l'une des revendications 1 à 9, caractérisée par le fait que les signaux alimentant le couple de haut-parleurs soient décalés dans le temps de façon que les fronts d'ondes qu'ils émettent soient synchronisés dans le plan de symétrie (Z) de l'enceinte.

12. Enceinte selon l'une des revendications précédentes, caractérisée par le fait qu'elle comporte encore des haut-parleurs (47,48,49) alimentés en signaux monos pour la restitution fidèle des sons compris entre 20 et 30'000 Hz.

13. Enceinte selon l'une des revendications 1 à 10, caractérisée par le fait qu'elle comporte encore des couples de haut-parleurs (50,51,52) alimentés par des signaux "gauche" respectivement "droit" pour la restitution fidèle des sons compris entre 20 et 30'000 Hz.

14. Enceinte selon l'une des revendications précédentes, caractérisée par le fait qu'elle comporte un couple de haut-parleurs supplémentaires couplés sur une fréquence comprise entre 300 et 1000 Hz, ces haut-parleurs étant alimentés par des signaux gauche respectivement droite en opposition de phase.

## Claims

1. Monolithic stereophonic baffle comprising a first group of transducers (6,7,8,9,10) located along a first line and fed by the signal of the "right" channel of an amplificator of a Hi-Fi chain, as well as a second group of transducers (11,12,13,14,15) located along a second line forming an angle with the said first line, and fed by the signal of the "left" channel of the said amplificator, characterized by the fact, that the propagation mode of the sound-waves of the baffle towards the hearer is the direct mode, without reflexion; by the fact that the "right" and "left" signals feeding the groups of transducers are in phase; by the fact that the path (a,b,c) separating the active zones of two associated transducers (6,11; 7,12; 8,13; 9,14; 10,15), belonging each to one of said groups, is equal to an odd multiple of half of the wave length of a frequency comprised between 300 and 1000Hz creating thus an acoustical coupling for said frequency between these two associated transducers and, by the fact, that the coupling frequency of each pair of transducers is different from those frequencies coupling acoustically the other pairs of transducers.

2. Baffle according to claim 1, characterized by the fact that the path (a,b,c,d,e) separating the active zones of two associated transducers (6,11; 7,12; 8,13; 9,14; 10,15) along a straight line connecting the said active zones through the inside of the baffle.

3. Baffle according to claim 1, characterized by the fact that the path (a',b',c',d',e') separating the active zones of two associated transducers (6,11; 7,12; 8,13; 9,14; 10,15;) is counted along a half circle connecting said active zones through the outside of the baffle.

4. Baffle according to one of claims 1 to 3, characterized by the fact that the loud-speakers of each group (6,7,8,9,10; 11,12,13,14,15) are disposed along straight lines defining a plan perpendicular to the plan of symmetry of the baffle and to the base (3) of the baffle.

5. Baffle according to one of claims 1 to 3, characterized by the fact that the loud-speakers (21,22,23,24; 25,26,27,28) of each group are disposed along straight lines defining a plan perpendicular to the plan of symmetry of the baffle and forming an angle with the base of it.

6. Baffle according to one of claims 1 to 3, characterized by the fact that the groups of loud-speakers (33,34,35) are located on curved lines defining a perpendicular surface to the symmetry plan of the baffle.

7. Baffle according to one of the preceeding claims, characterized by the fact that it presents a general shape of the cross-section of a triangular prism, troncated or not, one side of which constitutes the base (3) whereas the two other (1,2) constitute the baffles carrying the loudspeakers.

8. Baffle according to one of the claims 1 to 3, characterized by the fact that it comprises a plan baffle (20) carrying loud-speakers (21,22,23,24,25,26,27,28) disposed along two lines forming an angle between them and by the fact that each couple of loud-speakers (24,28; 23,27; 22,26; 21,25) is connected by a resonance chamber (29,30,31,32) tuned on the coupling frequency of said couple.

9. Baffle according to one of the claims 1 to 7, characterized by the fact that each couple of loud speakers (24,28; 23,27; 22,26; 21,25) is connected by a resonance chamber (29,30,31,32) tuned to the coupling frequency of the said couple.

10. Baffle according to one of the preceeding claims, characterized by the fact that the couples of loud-speakers (41,42; 43,44; 45,46) are located in such a manner that the wave fronts which they emit be synchronized in the plan of symmetry (Z) of the baffle.

11. Baffle according to one of the claims 1 to 9, characterized by the fact that the signals feeding the couple of loud speakers are delayed in the time so that the wave fronts which they emit are synchronized in the plan of symmetry (Z) of the baffle.

12. Baffle according to one of the preceeding claims, characterized by the fact that it comprises further loud-speakers (47,48,49) fed in mono signals for the perfect restitution of the sounds comprised between 20 and 30.000Hz.

13. Baffle according to one of claims 1 to 10, characterized by the fact that it comprises further couples of loud-speakers (50,51,52) fed by "left", respectively "right" signals for the perfect restitution of sounds comprised between 20 and 30.000Hz.

14. Baffle according to one of the preceeding claims, characterized by the fact that is comprises a couple of supplementary loud-speakers coupled to a frequency comprised between 300 and 1000Hz, these loud-speakers being fed by "left", respectively "right" signals which are in phase opposition.

## Patentansprüche

1. Monolithische stereophone Lautsprecherbox mit einer ersten Gruppe von Wandlern (6,7,8,9,10), die in einer ersten Reihe angeordnet sind und von einem Signal des "rechten" Kanals eines Verstärkers einer Hifi-Kette versorgt werden, sowie mit zweiten Gruppe von Wandlern (11,12,13,14,15), die in einer zweiten Reihe, die mit der ersten Reihe einen Winkel bildet, angeordnet sind und von einem Signal des "linken" Kanals des benannten Verstärkers versorgt werden, dadurch gekennzeichnet, dass die Fortpflanzungsart der Schallwellen der Box zum Zuhöhrer hin die direkte Art ohne Reflexion ist; dass die "rechten" und "linken", die Wandlergruppen versorgenden Signale in Phase sind; dass der Weg (a,b,c,d) zwischen den Aktivzonen von zwei zugeordneten, je einer Gruppe zugehörenden Wandlern (6,11; 7,12; 8,13; 9,14; 10,15;) gleich einem ungeraden Vielfachen der halben Wellenlänge einer Frequenz von 300 bis 1000Hz ist, wobei somit zwischen diesen zwei zugeordneten Wandlern eine akustische Kopplung für diese Frequenz entsteht; und dass die Kopplungsfrequenzen jedes Wandlerpaares verschieden ist von den Frequenzen, welche die anderen Wandlerpaare akustisch koppeln.

2. Lautsprecherbox nach Anspruch 1, dadurch gekennzeichnet, dass der Weg (a,b,c,d,e), der die Aktivzonen von zwei zugeordneten Wandlern (6,11; 7,12; 8,13; 9,14; 10,15) trennt und entlang einer Geraden bestimmt wird, die benannten beiden Aktivzonen innerhalb der Box verbindet.

3. Lautsprecherbox nach Anspruch 1, dadurch gekennzeichnet, dass der Weg (a',b',c',d',e'), der die Aktivzonen von zwei zugeordneten Wandlern (6,11; 7,12; 8,13; 9,14; 10,15) trennt und entlang eines Halbkreises bestimmt wird, diese Aktivzonen ausserhalb der Box verbindet.

4. Lautsprecherbox nach einem der Ansprüche 1 bis 3, dadurch gekennzeichnet, dass die Lautsprecher jeder Gruppe (6,7,8,9,10; 11,12,13,14,15) entlang von Geraden angeordnet sind, die eine senkrechte Ebene zur Symmetrieebene und zur Basis der Box (3) bilden.

5. Lautsprecherbox nach einem der Ansprüche 1 bis 3, dadurch gekennzeichnet, dass die Lautsprecher (21,22,23,24; 25,26,27,28) jeder Gruppe auf Geraden angeordnet sind, die eine senkrechte Ebene zur Symmetrieebene der Box und einen Winkel mit ihrer Basis bilden.

6. Lautsprecherbox nach einem der Ansprüche 1 bis 3, dadurch gekennzeichnet, dass die Lautsprechergruppen (33,34,35) auf gekrümmten Linien angeordnet sind, die eine senkrechte Fläche zur Symmetrieebene der Box definieren.

7. Lautsprecherbox nach einem der vorhergehenden Ansprüche, dadurch gekennzeichnet, dass sie die allgemeine Form eines Prismas mit Dreieckquerschnitt, schräg abgeschnitten oder nicht, aufweist, dessen eine Seite die Basis (3), während dem die anderen beiden Seiten (1,2) die die Lautsprecher tragenden Schallwände bilden.

8. Lautsprecherbox nach einem der Ansprüche 1 bis 3, dadurch gekennzeichnet, dass sie eine ebene Schallwand (20) aufweist, die die (21,22,23,24,25,26,27,28) entlang zwei Reihen, die untereinander einen Winkel bilden, trägt und dass jedes Lautsprecherpaar (24,28; 23,27; 22,26; 21,25;) über eine Schallkammer (29,30,31,32), die auf die Kopplungsfrequenz des Paares abgestimmt ist, verbunden ist.

9. Lautsprecherbox nach einem der Ansprüche 1 bis 7, dadurch gekennzeichnet, dass jedes Lautsprecherpaar (24,28; 23,27; 22,26; 21,25) über eine Schallkammer (29,30,31,32), die auf die Kopplungsfrequenz des Paares abgestimmt ist, verbunden ist.

10. Lautsprecherbox nach einem der vorhergehenden Ansprüche, dadurch gekennzeichnet, dass die Lautsprecherpaare (41,42; 43,44; 45,46;) so angeordnet sind, dass die Wellenfronten, die sie aussenden, in der Symmetrieebene (Z) der Box synchronisiert sind.

11. Lautsprecherbox nach einem der Ansprüche 1 bis 9, dadurch gekennzeichnet, dass die das Lautsprecherpaar versorgenden Signale zeitlich verschoben sind, so dass die Wellenfronten, die sie aussenden, in der Symmetrieebene (Z) der Box synchronisiert sind.

12. Lautsprecherbox nach einem der vorstehenden Ansprüche, dadurch gekennzeichnet, dass sie Lautersprecher (47,48,49), die mit Mono-Signalen zur genauen Wiedergabe von Tönen von 20 bis 30.000Hz versorgt werden.

13. Lautsprecherbox nach einem der Ansprüche 1 bis 10, dadurch gekennzeichnet, dass sie ausserdem Lautsprecherpaare (50,51,52) umfasst, die durch "linke" bzw. "rechte" Signale zur genauen Wiedergabe von Tönen von 20 bis 30.000Hz versorgt werden.

14. Lautsprecherbox nach einem der vorhergehenden Ansprüche, dadurch gekennzeichnet, dass sie ein Paar von zusätzlichen Lautsprechern umfasst, die auf eine Frequenz von 300 bis 1000Hz gekoppelt sind, wobei diese Lautsprecher durch linke bzw. rechte Signale in gegensätzlicher Phase versorgt werden.
